# EUROPÄISCHE PATENTSCHRIFT

(11) **EP 1 216 356 B1**
(45) Veröffentlichungstag und Bekanntmachung des Hinweises auf die Patenterteilung: **04.06.2003**
(21) Anmeldenummer: 00967808.7
(22) Anmeldetag: 27.09.2000
(51) Int. Cl.: F02P 3/045, H01H 43/00

(54) **VERFAHREN UND ZEITSCHALTUNG ZUR ERZEUGUNG EINES SCHALT- ODER STEUERSIGNALS**
METHOD AND DEVICE FOR GENERATING A SWITCHING OR CONTROL SIGNAL
PROCEDE ET CIRCUIT DE TEMPORISATION PERMETTANT DE PRODUIRE UN SIGNAL DE COMMUTATION OU DE COMMANDE

(30) Priorität: 30.09.1999 DE 19946994
(43) Veröffentlichungstag der Anmeldung: 26.06.2002
(73) Patentinhaber: Infineon Technologies AG, 81669 München (DE)
(72) Erfinder: NANCE, Paul, D-81825 München (DE); LEIPOLD, Stefan-Michael, D-81929 München (DE); HIEBL-LEIPOLD, Brigitte, D-81929 München (DE)
(74) Vertreter: Bickel, Michael
(86) Internationale Anmeldenummer: EP0009457
(87) Internationale Veröffentlichungsnummer: WO01023756

(56) Entgegenhaltungen:
- GB-A- 2 141 483

## Beschreibung

Die Erfindung betrifft ein Verfahren sowie eine Zeitschaltung zur Erzeugung eines Schalt- oder Steuersignales nach einer vorgebbaren Zeitspanne.

Zeitschaltungen zum Ausschalten eines Verbrauchers sind üblicherweise als sogenannte RC-Schaltungen mit einem RC-Glied, das als Zeitglied dient, aufgebaut.

In elektronischen Zündsystemen für Verbrennungsmotoren wird beispielsweise die Zündspule in einer Weise abgeschaltet, dass kein Zündfunke an der Zündkerze mehr entsteht, wenn die Ansteuerung fehlerhaft arbeitet. Die Abschaltung der Zündspule kann zum Beispiel erfolgen, wenn eine maximale Temperatur im elektronischen Schalter überschritten wird, der die Zündspule ein- und ausschaltet. Es ist jedoch vorteilhafter, die Zündspule eine vorgebbare Zeit nach dem Einschalten abzuschalten. Diese vorgebbare Zeitspanne ist größer gewählt als die Einschaltzeit der Zündspule bei störungsfreiem Betrieb. In einem elektronischen Zündsystem liegen die Einschalt- und Abschaltzeiten in einem Bereich von ungefähr 10 ms bis 50 ms.

Zur Abschaltung der Zündspule ist eine Zeitschaltung geeignet. Es kann hierfür beispielsweise eine RC-Schaltung eingesetzt werden, die jedoch den Nachteil hat, dass der Kondensator nicht auf einem Chip integriert werden kann, sondern als externes Bauteil vorzusehen ist. Eine andere, integrierbare Lösung sieht den Einsatz eines Oszillators und mehrerer Binärteilerstufen vor. Diese Lösung hat zwar den Vorteil der Integrierbarkeit aller Bauteile, erfordert jedoch einen hohen Schaltungsaufwand.

Es ist daher Aufgabe der Erfindung, ein Verfahren und eine Zeitschaltung zur Erzeugung eines Schalt- oder Steuersignales nach einer vorgebbaren Zeitspanne, insbesondere zum Abschalten der Zündspule eines elektronischen Zündsystemes, anzugeben, das ohne hohen Schaltungsaufwand integrierbar ist.

Das erfindungsgemäße Verfahren löst diese Aufgabe gemäß Anspruch 1 dadurch, dass zu Beginn der Zeitmessung eine Spannung an eine Induktivität gelegt wird und dass ein Stromschwellwertdetektor das Schalt- oder Steuersignal abgibt, wenn der Strom durch die Induktivität einen vorgegebenen Schwellwert überschreitet.

Vorrichtungsmäßig wird diese Aufgabe mit den Merkmalen des Anspruches 8 dadurch gelöst, dass in einem Stromkreis eine Spannungsquelle, ein steuerbarer Schalter, eine Induktivität sowie ein Stromschwellwertdetektor mit einem Steuerausgang liegen.

Beim erfindungsgemäßen Verfahren ist eine Induktivität als Zeitglied vorgesehen. Der Anstieg des Stromes durch die Induktivität wird von einem Stromschwellwertdetektor erfasst, der bei Überschreiten eines einstellbaren und vorgebbaren Schwellwertes ein Schalt- oder Steuersignal abgibt, das zum Beispiel einen Verbraucher ein- oder ausschalten kann. Besonders vorteilhaft lässt sich das erfindungsgemäße Verfahren bei einem elektronischen Zündsystem eines Verbrennungsmotors einsetzen, weil die ohnehin vorhandene Zündspule als Zeitglied dienen kann.

Ein erstes Ausführungsbeispiel des erfindungsgemäßen Verfahrens sieht vor, den Strom durch die Induktivität mittels eines Messwiderstandes zu erfassen, an dessen Anschlüssen ein Spannungsschwellwertdetektor angeschlossen ist.

Ein zweites Ausführungsbeispiel des erfindungsgemäßen Verfahrens sieht vor, dass der Spannungsabfall und der Stromanstieg an der Induktivität gemessen und in einer logischen Schaltungsanordnung miteinander logisch verknüpft werden. Die logische Schaltungsanordnung erzeugt das Schalt- oder Steuersignal.

Ein drittes Ausführungsbeispiel des erfindungsgemäßen Verfahrens wird bei einem elektronischen Zündsystem eines Verbrennungsmotors eingesetzt. Der bereits erwähnte Stromschwellwertdetektor oder Spannungsschwellwertdetektor oder die logische Schaltungsanordnung steuern den elektronischen Schalter des elektronischen Zündsystems an, der die Zündspule ein- und ausschaltet. Nach der vorgegebenen Zeitspanne gibt der Stromschwellwertdetektor, der Spannungsschwellwertdetektor oder die logische Schaltungsanordnung ein Schaltsignal zum Abschalten der Zündspule ab.

Ein viertes Ausführungsbeispiel des erfindungsgemäßen Verfahrens sieht bei Einsatz in einem elektronischen Zündsystem für einen Verbrennungsmotor vor, dass bei einem Kurzschluss an der Zündspule der Strom durch die Zündspule abgeschaltet wird.

Das erfindungsgemäße Verfahren und die erfindüngsgemäße Zeitschaltung werden nun anhand der in der Zeichnung dargestellten Ausführungsbeispiele der erfindungsgemäßen Zeitschaltung beschrieben und erläutert. In der Zeichnung zeigen:
- Fig. 1: ein erstes Ausführungsbeispiel einer erfindungsgemäßen Zeitschaltung,
- Fig. 2: ein zweites Ausführungsbeispiel einer erfindungsgemäßen Zeitschaltung und
- Fig. 3: ein drittes in einem elektronischen Zündsystem für einen Verbrennungsmotor eingebautes Ausführungsbeispiel einer erfindungsgemäßen Zeitschaltung.

Es wird nun das in der Fig. 1 abgebildete erste Ausführungsbeispiel einer erfindungsgemäßen Zeitschaltung beschrieben und erläutert.

In einem Stromkreis liegen eine Spannungsquelle U, ein steuerbarer Schalter S, eine Induktivität L und ein Stromschwellwertdetektor ID mit einem Steuerausgang.

Durch Schließen des steuerbaren Schalters S, der beispielsweise von einer Steuerschaltung betätigt werden kann, wird die Zeitschaltung eingeschaltet. Wenn der Strom I durch die Induktivität L einen vorgebbaren und einstellbaren Schwellwert überschreitet, gibt der Stromschwellwertdetektor ID an seinem Ausgang ein Schalt- oder Steuersignal ab, das zum Beispiel zum Steuern oder Ein- und Ausschalten eines Verbrauchers dienen kann.

Bei Einsatz dieses ersten Ausführungsbeispieles einer erfindungsgemäßen Zeitschaltung in einem elektronischen Zündsystem für einen Verbrennungsmotor ist der Steuerausgang des Stromschwellwertdetektors ID mit dem Steuereingang des steuerbaren Schalters S verbunden, der die Induktivität L - die Zündspule - ein- und ausschaltet.

Es wird nun das in der Fig. 2 gezeigte zweite Ausführungsbeispiel einer erfindungsgemäßen Zeitschaltung beschrieben und erläutert.

Beim zweiten in der Fig. 2 abgebildeten Ausführungsbeispiel einer erfindungsgemäßen Zeitschaltung ist der Aufbau des Stromschwellwertdetektors ID gezeigt. Im Stromkreis liegen die Spannungsquelle U, der steuerbare Schalter S, die Induktivität L und ein Messwiderstand R, an dessen Anschlüssen ein Spannungsschwellwertdetektor UD1 angeschlossen ist. Der Messwiderstand R und der Spannungsschwellwertdetektor UD1 bilden den Stromschwellwertdetektor ID.

Auch das zweite Ausführungsbeispiel lässt sich in einem elektronischen Zündsystem einsetzen. Der Steuerausgang des Spannungsschwellwertdetektors ÜD1 ist mit dem Steuereingang des steuerbaren Schalters S verbunden, der die Zündspule L ein- und ausschaltet.

Es wird nun das in der Fig. 3 abgebildete und in einem elektronischen Zündsystem eingebaute dritte Ausführungsbeispiel einer erfindungsgemäßen Zeitschaltung beschrieben und erläutert.

In der Fig. 3 ist der eine Anschluss der Primärwicklung PW der Zündspule L mit dem einen Pol der Spannungsquelle U - der Fahrzeugbatterie - und dem ersten Eingang eines Spannungsschwellwertdetektors UD2 verbunden. Der zweite Anschluss der Primärwicklung PW der Zündspule L ist an den zweiten Eingang des Spannungsschwellwertdetektors UD2 und an den Kollektor eines Feldeffekttransistors T angeschlossen, der den steuerbaren Schalter S darstellt. Der erste Emitter des Feldeffekttransistors T ist über den Messwiderstand R mit seiner Gate-Elektrode, mit dem ersten Ausgang A1 einer logischen Schaltung LS, mit dem dritten Eingang des zweiten Spannungsschwellwertdetektors UD2 und mit dem anderen Pol der Spannungsquelle U verbunden. Der eine Anschluss des Messwiderstandes R ist mit dem ersten Eingang eines Spannungsschwellwertdetektors UD1 und der andere Anschluss des Messwiderstandes R mit dem zweiten Eingang des Spannungsschwellwertdetektors UD1 verbunden, dessen Ausgang mit dem ersten Eingang der logischen Schaltung LS verbunden ist. Der Ausgang des Spannungsschwellwertdetektors UD2 ist mit dem zweiten Eingang der logischen Schaltung LS verbunden, deren zweiter Ausgang A2 an die Gate-Elektrode des Feldeffekttransistors T angeschlossen ist. Parallel zum ersten Emitter des Feldeffekttransistors T und zum Messwiderstand R liegt ein zweiter Emitter des Feldeffekttransistors T. Parallel zur Gate-Elektrode und zum Emitter des Feldeffekttransistors T ist eine Zenerdiode Z geschaltet.

Vorzugsweise wird für den Feldeffekttransistor T ein sogenannter Insulated Gate Bipolar Transistor eingesetzt.

Es wird nun die Funktion des in der Fig. 3 abgebildeten dritten Ausführungsbeispieles der Erfindung erläutert.

Der Strom durch die Primärwicklung PW der Zündspule L wird mittels des Feldeffekttransistors T zyklisch an- und abgeschaltet, um bei den an die Sekundärwicklung SW der Zündspule L angeschlossenen Zündkerzen im richtigen Augenblick einen Zündfunken zu erzeugen. Bei leitendem Feldeffekttransistor T steigt der Strom I durch die Primärspule PW der Zündspule L linear an. Erfindungsgemäß dient der lineare Anstieg des Stromes I zur Zeitmessung.

Bei störungsfreiem Betrieb wird der Feldeffekttransistor T zyklisch ein- und ausgeschaltet, damit die Zündspule im richtigen Augenblick die für die Zündkerzen erforderliche Zündspannung liefert. Wenn nun aufgrund einer Störung zum Zündzeitpunkt kein Zündfunke erzeugt wird, steigt der Strom I durch die Primärwicklung PW der Zündspule L weiter linear an. Um eine Zerstörung der Zündspule durch zu hohen Strom zu verhindern, wird der Feldeffekttransistor T von der logischen Schaltung LS so langsam vom leitenden Zustand in den nicht leitenden Zustand gesteuert, dass der Differentialquotient dI/dt des durch die Primärwicklung PW der Zündspule L fließenden Stromes so klein bleibt, dass die an der Sekundärwicklung SW der Zündspule L induzierte Zündspannung nicht mehr ausreicht, um einen Zündfunken an den Zündkerzen zu erzeugen. Dadurch werden Zündfunken außerhalb der Zündzeitpunkte vermieden.

Mittels des Spannungsschwellwertdetektors UD1 wird der Spannungsabfall am Messwiderstand R erfasst, der proportional zum durch die Primärwicklung PW der Zündspule L fließenden Strom I ist. Mittels des Spannungsschwellwertdetektors UD2 wird der Spannungsabfall über der Kollektor-Emitter-Strecke des Feldeffekttransistors T erfasst. Der im Spannungsschwellwertdetektor UD1 eingestellte Schwellwert ist größer gewählt als der Wert des Spannungsabfalls am Messwiderstand R zum Zündzeitpunkt. Bei störungsfreiem Betrieb wird der im Spannungsschwellwertdetektor UD1 eingestellte Wert deshalb nie erreicht. Dagegen steigt der Strom I durch die Primärspule PW und somit der Spannungsabfall am Messwiderstand R bei einer Störung, das heißt, wenn der Feldeffekttransistor T zum Zündzeitpunkt nicht ausgeschaltet wird, über den im Spannungsschwellwertdetektor UD1 eingestellten Schwellwert an. Gleichzeitig sinkt die Spannung über der Kollektor-Emitter-Strecke des Feldeffekttransistors T, die mittels des Spannungsschwellwertdetektors UD2 erfasst wird, unter die Kollektor-Emitter-Sättigungsspannung. Wenn sowohl die erste Bedingung, dass der Strom I durch die Primärwicklung PW der Zündspule L den vorgebbaren Schwellwert überschreitet, als auch die zweite Bedingung, dass die Spannung über der Kollektor-Emitter-Strecke des Feldeffekttransistors T = oder der Kollektor-Emitter-Sättigungsspannung wird, gibt die logische Schaltung LS ein Steuersignal an die Gate-Elektrode des Feldeffekttransistors T ab, das ihn so langsam vom leitenden in den nichtleitenden Zustand überführt, dass der Differentialquotient ID/dt des durch die Primärwicklung PW der Zündspule L fließenden Stromes I nicht mehr ausreicht, um an der Sekundärwicklung SW der Zündspule L eine Zündspannung mit einer zur Erzeugung eines Zündfunkens erforderlichen Höhe zu induzieren.

Bei einem Kurzschluss an der Zündspule L liegt die Kollektor-Emitter-Spannung des Feldeffekttransistors T deutlich über der Sättigungsspannung, was vom Spannungsschwellwertdetektor UD2 detektiert wird. Bei deutlich über der Sättigungsspannung liegender Kollektor-Emitter-Spannung des Feldeffekttransistors T gibt der Spannungsschwellwertdetektor UD2 ein Steuersignal an die logische Schaltung LS ab, die daraufhin den Feldeffekttransistor T sofort in den nichtleitenden Zustand steuert. Bei einem Kurzschluss an der Zündspule L kann der Strom durch die Primärwicklung PW der Zündspule L sofort abgeschaltet werden, weil in diesem Fall in der Sekundärwicklung SW der Zündspule L keine Spannung induziert wird und daher auch kein Zündfunke erzeugt werden kann.

Weil beim erfindungsgemäßen Verfahren und bei der erfindungsgemäßen Zeitschaltung eine Induktivität als Zeitglied vorgesehen ist, ist weder ein RC-Glied noch ein Oszillator mit anschließenden Binärteilerstufen erforderlich. Die Erfindung ist deshalb insbesondere für ein elektronisches Zündsystem geeignet, weil ein elektronisches Zündsystem ohnehin eine Induktivität - die Zündspule - enthält, die eine Doppelfunktion ausübt. Sie erzeugt die Zündspannung und dient gleichzeitig als Zeitglied. Die Erfindung ist besonders gut für Schaltungsanordnungen oder Systeme geeignet, in denen eine Induktivität vorgesehen ist, die dann zusätzlich als Zeitglied genutzt werden kann.

Jedoch ist die Erfindung keineswegs auf derartige Schaltungen oder Systeme mit einer bereits vorhandenen Induktivität beschränkt. Sie kann überall dort vorteilhaft eingesetzt werden, wo verhältnismäßig lange Zeiten zu messen sind. Falls in dem Anwendungsbereich nicht bereits eine Induktivität vorhanden ist, und als Zeitglied genutzt werden kann, ist eine Induktivität als Zeitglied vorzusehen.

Bei dem erfindungsgemäßen Zündsystem sind lediglich zwei Spannungsschwellwertdetektoren und eine logische. Schaltung erforderlich, die einen nur kleinen Aufwand darstellen und außerdem leicht auf einem Chip integrierbar sind.

### Bezugszeichenliste:

- A1: erster Ausgang
- A2: zweiter Ausgang
- L: Induktivität, Zündspule
- PW: Primärwicklung
- R: Messwiderstand
- S: elektronischer Schalter
- SW: Sekundärwicklung
- T: Feldeffekttransistor
- U: Spannungsquelle
- UD1: Spannungsschwellwertdetektor
- UD2: Spannungsschwellwertdetektor
- ID: Stromschwellwertdetektor
- Z: Zenerdiode

## Patentansprüche

1. Verfahren zur Erzeugung eines Schalt- oder Steuersignales nach einer vorgebbaren Zeitspanne,
**dadurch gekennzeichnet, dass** zu Beginn der Zeitmessung eine Spannung (U) an eine Induktivität (L) gelegt wird und dass ein Stromschwellwertdetektor (ID) das Schalt- oder Steuersignal abgibt, wenn der Strom (I) durch die Induktivität (L) einen vorgebbaren Schwellwert überschreitet.

2. Verfahren nach Anspruch 1,
**dadurch gekennzeichnet, dass** der Strom (I) durch die Induktivität (L) durch einen Messwiderstand (R) fließt und dass der Spannungsabfall am Messwiderstand (R) von einem spannungsschwellwertdetektor (UD1) gemessen wird, der als Maß für den Strom (I) durch die Induktivität (L) dient.

3. Verfahren nach Anspruch 1 oder 2,
**dadurch gekennzeichnet, dass** der Spannungsabfall und der Stromanstieg an der Induktivität (L) gemessen und in einer logischen Schaltungsanordnung (LS) miteinander logisch verknüpft werden und dass die logische Schaltungsanordnung (LS) das Schalt- oder Steuersignal erzeugt.

4. Verfahren nach Anspruch 1, 2 oder 3,
**dadurch gekennzeichnet, dass** der Stromschwellwertdetektor (ID), der Spannungsschwellwertdetektor (UD1) oder die logische Schaltungsanordnung (LS) einen elektronischen Schalter (T) ansteuern, der den Strom (I) durch die Induktivität (L) abschaltet.

5. Verfahren nach Anspruch 4,
**dadurch gekennzeichnet, dass** der Stromanstieg an der Induktivität (L) und der Spannungsabfall über dem elektronischen Schalter (T) gemessen und in der logischen Schaltungsanordnung (LS) miteinander logisch verknüpft werden und dass die logische Schaltungsanordnung (LS) das Schalt- oder Steuersignal abgibt.

6. Verfahren nach einem der Ansprüche 1 bis 5,
**dadurch gekennzeichnet, dass** die Induktivität (L) die Zündspule eines Zündsystems eines Verbrennungsmotors ist.

7. Verfahren nach Anspruch 6,
**dadurch gekennzeichnet, dass** bei einem Kurzschluss an der Zündspule (L) der Strom durch die Zündspule (L) abgeschaltet wird.

8. Verfahren nach Anspruch 6 oder 7,
**dadurch gekennzeichnet, dass** der Strom (I) durch die Zündspule (L) mit einem Differentialquotienten dI/dt abgeschaltet wird, der so klein gewählt ist, dass an den an die Zündspule (L) angeschlossenen Zündkerzen kein Zündfunke erzeugt wird.

9. Zeitschaltung zur Erzeugung eines Schalt- oder Steuersignales nach einer vorgebbaren Zeitspanne,
**dadurch gekennzeichnet, dass** in einem Stromkreis eine Spannungsquelle (U), ein steuerbarer Schalter (S), eine Induktivität (L) sowie ein Stromschwellwertdetektor (ID) mit einem Steuerausgang liegen.

10. Zeitschaltung nach Anspruch 9,
**dadurch gekennzeichnet, dass** der Stromschwellwertdetektor (ID) aus einem ersten Spannungsschwellwertdetektor (UD1) mit einem Steuerausgang und einem dazu parallel geschalteten Messwiderstand (R) aufgebaut ist.

11. Schaltungsanordnung nach Anspruch 9 oder 10,
**dadurch gekennzeichnet, dass** die Induktivität (L) die Primärwicklung (PW) einer Zündspule eines elektronischen Zündsystems eines Verbrennungsmotors ist und dass der Steuerausgang des Stromschwellwertdetektors (ID) mit dem Steuereingang des steuerbaren Schalters (S) verbunden ist.

12. Zeitschaltung nach Anspruch 10,
**dadurch gekennzeichnet, dass** die Induktivität (L) die Primärwicklung (PW) einer Zündspule eines elektronischen Zündsystems eines Verbrennungsmotors ist und dass der Steuerausgang des Spannungsschwellwertdetektors (UD1) mit dem Steuereingang des steuerbaren Schalters (S) verbunden ist.

13. Zeitschaltung nach einem der Ansprüche 9 bis 12,
**dadurch gekennzeichnet, dass** der steuerbare Schalter (S) ein Feldeffekttransistor (T) ist.

14. Zeitschaltung nach Anspruch 13,
**dadurch gekennzeichnet, dass** der Feldeffekttransistor (T) ein Insulated Gate Bipolar Transistor ist.

15. Zeitschaltung nach Anspruch 11, 12, 13 oder 14,
**dadurch gekennzeichnet, dass** der eine Anschluss der Primärwicklung (PW) der Zündspule (L) mit dem einen Pol und mit dem ersten Eingang eines zweiten Spannungsschwellwertdetektors (UD2) verbunden ist, dass der zweite Anschluss der Primärwicklung (PW) an den zweiten Eingang des zweiten Spannungsschwellwertdetektors (UD2) und an den Kollektor eines Feldeffekttransistors (T) angeschlossen ist, dessen erster Emitter über den Messwiderstand (R) mit der Gate-Elektrode des Feldeffekttransistors (T), mit dem ersten Ausgang (A1) einer logischen Schaltungsanordnung (LS), mit dem dritten Eingang des zweiten Spannungsschwellwertdetektors (UD2) und mit dem anderen Pol der Spannungsquelle (U) verbunden ist, dass der eine Anschluss des Messwiderstandes (R) mit dem ersten Eingang des ersten Spannungsschwellwertdetektors (UD1) verbunden ist, dessen Ausgang mit dem ersten Eingangder logischen Schaltungsanordnung (LS) verbunden ist, und dass der Ausgang des zweiten Spannungsschwellwertdetektors (UD2) mit dem zweiten Eingang der logischen Schaltungsanordnung (LS) verbunden ist, deren zweiter Ausgang (A2) an die Gate-Elektrode des Feldeffekttransistors (T) angeschlossen ist.

16. Zeitschaltung nach Anspruch 15,
**dadurch gekennzeichnet, dass** parallel zum ersten Emitter und zum Messwiderstand (R) liegend ein zweiter Emitter des Feldeffekttransistors (T) vorgesehen ist.

17. Zeitschaltung nach Anspruch 15 oder 16,
**dadurch gekennzeichnet, dass** parallel zur Gate-Elektrode und zum Emitter des Feldeffekttransistors (T) eine Zenerdiode (Z) liegt.

## Claims

1. Method for generating a switching or control signal after a predeterminable period of time,
**characterized in that**, at the beginning of the time measurement, a voltage (U) is applied to an inductor (L), and **in that** a current threshold value detector (ID) outputs the switching or control signal if the current (I) through the inductor (L) exceeds a predeterminable threshold value.

2. Method according to Claim 1,
**characterized in that** the current (I) through the inductor (L) flows through a measuring resistor (R), and **in that** the voltage drop across the measuring resistor (R) is measured by a voltage threshold value detector (UD1), which serves as a measure of the current (I) through the inductor (L).

3. Method according to Claim 1 or 2,
**characterized in that** the voltage drop and the current rise at the inductor (L) are measured and logically combined with one another in a logic circuit arrangement (LS), and **in that** the logic circuit arrangement (LS) generates the switching or control signal.

4. Method according to Claim 1, 2 or 3,
**characterized in that** the current threshold value detector (ID), the voltage threshold value detector (UD1) or the logic circuit arrangement (LS) drive an electronic switch (T), which switches off the current (I) through the inductor (L).

5. Method according to Claim 4,
**characterized in that** the current rise at the inductor (L) and the voltage drop across the electronic switch (T) are measured and logically combined with one another in the logic circuit arrangement (LS), and **in that** the logic circuit arrangement (LS) outputs the switching or control signal.

6. Method according to one of Claims 1 to 5,
**characterized in that** the inductor (L) is the ignition coil of an ignition system of an internal combustion engine.

7. Method according to Claim 6,
**characterized in that** the current through the ignition coil (L) is switched off in the event of a short circuit on the ignition coil (L).

8. Method according to Claim 6 or 7,
**characterized in that** the current (I) through the ignition coil (L) is switched off with a differential quotient dI/dt which is chosen to be small enough that no ignition spark is generated at the spark plugs connected to the ignition coil (L).

9. Timing circuit for generating a switching or control signal after a predeterminable period of time,
**characterized in that** an electric circuit contains a voltage source (U), a controllable switch (S), an inductor (L) and also a current threshold value detector (ID) with a control output.

10. Timing circuit according to Claim 9,
**characterized in that** the current threshold value detector (ID) is constructed from a first voltage threshold value detector (UD1) with a control output and a measuring resistor (R) connected in parallel therewith.

11. Circuit arrangement according to Claim 9 or 10,
**characterized in that** the inductor (L) is the primary winding (PW) of an ignition coil of an electronic ignition system of an internal combustion engine, and **in that** the control output of the current threshold value detector (ID) is connected to the control input of the controllable switch (S).

12. Timing circuit according to Claim 10,
**characterized in that** the inductor (L) is the primary winding (PW) of an ignition coil of an electronic ignition system of an internal combustion engine, and **in that** the control output of the voltage threshold value detector (UD1) is connected to the control input of the controllable switch (S).

13. Timing circuit according to one of Claims 9 to 12,
**characterized in that** the controllable switch (S) is a field-effect transistor (T).

14. Timing circuit according to Claim 13,
**characterized in that** the field-effect transistor (T) is an insulated gate bipolar transistor.

15. Timing circuit according to Claim 11, 12, 13 or 14,
**characterized in that** one connection of the primary winding (PW) of the ignition coil (L) is connected to one pole and to the first input of a second voltage threshold detector (UD2), **in that** the second connection of the primary winding (PW) is connected to the second input of the second voltage threshold value detector (UD2) and to the collector of a field-effect transistor (T), whose first emitter is connected via the measuring resistor (R) to the gate electrode of the field-effect transistor (T), to the first output (A1) of a logic circuit arrangement (LS), to the third input of the second voltage threshold value detector (UD2) and to the other pole of the voltage source (U), **in that** one connection of the measuring resistor (R) is connected to the first input of the first voltage threshold value detector (UD1), whose output is connected to the first input of the logic circuit arrangement (LS), and **in that** the output of the second voltage threshold value detector (UD2) is connected to the second input of the logic circuit arrangement (LS), whose second output (A2) is connected to the gate electrode of the field-effect transistor (T).

16. Timing circuit according to Claim 15,
**characterized in that** a second emitter of the field-effect transistor (T) is provided in a manner connected in parallel with the first emitter and with the measuring resistor (R).

17. Timing circuit according to Claim 15 or 16,
**characterized in that** a zener diode (Z) is connected in parallel with the gate electrode and with the emitter of the field-effect transistor (T).

## Revendications

1. Procédé pour générer un signal de commutation de commande après une durée prédéterminée,
**caractérisé en ce qu'**
au début de la mesure du temps, on applique une tension (U) à une inductance (L), et un détecteur de seuil de courant (ID) donne le signal de commutation ou le signal de commande lorsque le courant (I) dans l'inductance (L) dépasse un seuil prédéterminé.

2. Procédé selon la revendication 1,
**caractérisé en ce que**
le courant (I) dans l'inductance (L) traverse une résistance de mesure (R) et la chute de tension aux bornes de la résistance de mesure (R) est mesurée par un détecteur de seuil de tension (UD1) qui sert de mesure de l'intensité (I) dans l'inductance (L).

3. Procédé selon la revendication 1 ou 2,
**caractérisé en ce qu'**
on mesure la chute de tension et l'augmentation de courant dans l'inductance (L) et on les combine dans un circuit logique (LS) par une combinaison logique, et le circuit logique (LS) génère le signal de commutation de commande.

4. Procédé selon la revendication 1, 2 ou 3,
**caractérisé en ce que**
le détecteur de seuil d'intensité (ID), le détecteur de seuil de tension (UD1) ou le circuit logique (LS) commandent un commutateur électronique (T) qui coupe le courant (I) dans l'inductance (L).

5. Procédé selon la revendication 4,
**caractérisé en ce qu'**
on mesure la montée de l'intensité dans l'inductance (L) et la chute de tension aux bornes du commutateur électronique (T) et on les combine de manière logique dans le circuit de commutation logique (LS), et
le circuit de commutation logique (LS) émet le signal de commutation ou le signal de commande.

6. Procédé selon l'une quelconque des revendications 1 à 5,
**caractérisé en ce que**
l'inductance (L) est la bobine d'allumage d'un système d'allumage d'un moteur à combustion.

7. Procédé selon la revendication 6,
**caractérisé en ce qu'**
en cas de court-circuit au niveau de la bobine d'allumage (L), on coupe le courant dans la bobine d'allumage (L).

8. Procédé selon les revendications 6 ou 7,
**caractérisé en ce qu'**
on coupe le courant (I) dans la bobine d'allumage (L) selon un quotient différentiel (dI/dt) choisi suffisamment faible pour ne pas générer d'étincelle d'allumage dans la bougie reliée à la bobine d'allumage (L).

9. Circuit de temps pour générer un signal de commutation de commande après une durée prédéterminée,
**caractérisé en ce que**
le circuit comprend une source de tension (U), un commutateur commun (S), une inductance (L) ainsi qu'un détecteur de seuil de courant (ID) avec une sortie de commande.

10. Circuit selon la revendication 9,
**caractérisé en ce que**
le détecteur de seuil de courant (ID) est formé d'un premier détecteur de seuil de tension (UD1) avec une sortie de commande et une résistance de mesure (R) branchée en parallèle.

11. Circuit selon la revendication 9 ou 10,
**caractérisé en ce que**
l'inductance (L) est l'enroulement primaire (PW) d'une bobine d'allumage d'un système d'allumage électronique d'un moteur à combustion et la sortie de commande du détecteur de seuil d'intensité (ID) est reliée à l'entrée de commande du commutateur commandé (S).

12. Circuit selon la revendication 10,
**caractérisé en ce que**
l'inductance (L) est l'enroulement (PW) d'une bobine d'allumage d'un système d'allumage électronique d'un moteur à combustion et la sortie de commande du détecteur de seuil de tension (UD1) est reliée à l'entrée de commande du commutateur commandé (S).

13. Circuit selon l'une quelconque des revendications 9 à 12,
**caractérisé en ce que**
le commutateur commandé (S) est un transistor à effet de champ (T).

14. Circuit selon la revendication 13,
**caractérisé en ce que**
le transistor à effet de champ (T) est un transistor bipolaire à porte isolée (IGBT).

15. Circuit selon l'une quelconque des revendications 11, 12, 13, 14,
**caractérisé en ce qu'**
un branchement de l'embranchement primaire (PW) de la bobine d'allumage (L) est relié à un pôle et à la première entrée d'un second détecteur de seuil de tension (UD2),
le second branchement de l'enroulement primaire (PW) est relié à la seconde entrée du second détecteur à seuil de tension (UD2) et au collecteur d'un transistor à effet de champ (T), dont le premier émetteur est relié par la résistance de mesure (R) à l'électrode de porte du transistor à effet de champ (T), à la première sortie (A1) d'un circuit logique (LS), à la troisième entrée du second détecteur de seuil de tension (UD2) et à l'autre pôle de la source de tension (U), et un branchement de la résistance de mesure (R) est reliée à la première entrée du premier détecteur de seuil de tension (UD1) dont la sortie est reliée à la première entrée du circuit de commutation logique (LS), et
la sortie du second détecteur de seuil de tension (UD2) est reliée à la seconde entrée du circuit de commutation logique (LS) dont la seconde sortie (A2) est reliée à l'électrode de porte du transistor à effet de champ (T).

16. Circuit selon la revendication 15,
**caractérisé en ce qu'**
un second émetteur du transistor à effet de champ (T) est prévu en parallèle au premier émetteur et à la résistance de mesure (R).

17. Circuit selon la revendication 15 ou 16,
**caractérisé par**
une diode Zener (Z) en parallèle à l'électrode de porte et à l'émetteur du transistor à effet de champ (T).
